# FASCICULE DE BREVET EUROPEEN

(11) **EP 2 196 869 B1**
(45) Date de publication et mention de la délivrance du brevet: **23.05.2012**
(21) Numéro de dépôt: 08171540.1
(22) Date de dépôt: 12.12.2008
(51) Int. Cl.: G04B 21/08, G04B 23/02, G04B 37/00

(54) **Boîte de montre à dispositif de sonnerie**
Uhrengehäuse mit Schlagwerkvorrichtung
Watch case with striking device

(43) Date de publication de la demande: 16.06.2010
(73) Titulaire: Blancpain S.A., 1348 Le Brassus (CH)
(72) Inventeur: Rochat, Marco, 1348, Le Brassus (CH)
(74) Mandataire: Ravenel, Thierry Gérard Louis

(56) Documents cités:
- CH-A- 21 476
- CH-A- 316 213

## Description

L'invention concerne une boîte de montre dans laquelle peut être placé un dispositif de sonnerie. La boîte de montre comprend notamment un fond, une carrure et un verre, définissant un logement pour un mouvement de montre. Un dispositif de sonnerie enfermé dans la boîte de montre, comprend au moins un timbre fixé à un porte-timbre, et un marteau pour frapper le timbre.

Dans le domaine de l'horlogerie, une architecture traditionnelle est utilisée pour réaliser des mouvements, qui sont munis d'un dispositif de sonnerie, notamment pour des répétitions minutes ou pour une alarme. Pour un dispositif de sonnerie traditionnel comme décrit notamment dans le brevet CH 21476, le timbre utilisé est généralement un fil métallique, qui peut être de forme circulaire. Ce fil métallique peut être disposé autour du mouvement, dans la cage de montre. Ce timbre est fixé par une de ses extrémités, par exemple par brasure, à un porte-timbre, qui est lui-même généralement solidaire d'une platine de montre. L'autre extrémité du timbre est généralement libre. La vibration du timbre est produite par l'impact généralement à proximité du porte-timbre d'au moins un marteau du dispositif de sonnerie. Le marteau est actionné à des moments prédéterminés pour signaler par exemple une heure d'alarme ou des répétitions minutes.

Comme le dispositif de sonnerie traditionnel est constitué d'éléments individuels, qui doivent être montés les uns après les autres notamment sur la platine de montre, le montage d'un tel dispositif de sonnerie peut être relativement long, ce qui constitue un inconvénient. Chaque élément doit également être fabriqué indépendamment les uns des autres. De plus, le timbre doit être configuré pour optimiser le rendement de la sonnerie de montre de manière à transmettre plus efficacement les vibrations en combinaison avec les divers autres éléments de la montre, notamment du mouvement de montre. Une meilleure propagation des vibrations est recherchée, ce qui est souvent difficile à atteindre avec un dispositif de sonnerie traditionnel.

Dans le brevet CH 316 231, il est décrit une montre-bracelet pouvant agir comme un réveil. Pour cela, le fond de la boîte de montre constitue un gong sur lequel est fixé un plot contre lequel un marteau vient frapper à une heure définie. Comme le fond de la boite est directement utilisé pour vibrer et générer une sonnerie à l'heure de réveil, la montre ne doit pas être portée au poignet d'un utilisateur pour la production d'une bonne sonnerie, ce qui est un inconvénient.

L'invention a donc pour but de pallier aux inconvénients de l'état de la technique en fournissant une boîte de montre à dispositif de sonnerie facile à réaliser et susceptible de produire un son riche avec une meilleure propagation des vibrations.

A cet effet, l'invention concerne une boîte de montre à dispositif de sonnerie cité ci-devant, qui comprend les caractéristiques définies dans la revendication indépendante 1.

Des formes d'exécution particulières de la boîte de montre sont définies dans les revendications dépendantes 2 à 7.

Un avantage de la boîte de montre selon l'invention est que le timbre et son porte-timbre sont réalisés en même temps que la carrure et/ou le fond de la boîte de montre. Le timbre et le porte-timbre viennent de matière avec soit la carrure, soit le fond afin de former une seule pièce avec la carrure ou le fond de la boîte de montre.

A cet effet, l'invention concerne également un procédé de fabrication d'une boîte de montre à dispositif de sonnerie, qui comprend les caractéristiques définies dans la revendication indépendante 8.

Des étapes de fabrication particulières sont définies dans les revendications dépendantes 9 à 13.

Un avantage du procédé de fabrication de la boîte de montre selon l'invention réside dans le fait qu'une seule pièce, qui comprend la carrure ou le fond avec le timbre et son porte-timbre, est formée dans une même opération d'estampage ou de moulage.

Les buts, avantages et caractéristiques de la boîte de montre à dispositif de sonnerie, et son procédé de fabrication apparaîtront mieux dans la description suivante notamment en regard des dessins sur lesquels :
la figure 1 représente une vue tridimensionnelle de dessous d'une carrure d'une boîte de montre à dispositif de sonnerie selon l'invention,
la figure 2 représente une vue tridimensionnelle de dessus d'une carrure d'une boîte de montre à dispositif de sonnerie selon l'invention, et
la figure 3 représente une vue en plan du dessous d'une carrure d'une boîte de montre à dispositif de sonnerie selon l'invention.

Dans la description suivante, toutes les parties d'un dispositif de sonnerie, qui comprend un timbre et un marteau pour frapper le timbre, qui sont bien connues dans ce domaine technique, ne seront décrites que sommairement.

Aux figures 1 à 3, il est représenté une carrure 2 d'une boîte de montre 1, susceptible de comprendre un dispositif de sonnerie. Un fond, non représenté, de la boîte de montre peut être fixé sur le côté 2a de la carrure comme montré à la figure 1, alors qu'un verre de montre, non représenté, peut être monté au-dessus d'une portion support 2b d'un cadran de montre, comme montré à la figure 2. L'ensemble constitué par la carrure 2, le fond et le verre de montre constitue la boîte 1 de montre pour définir un logement pour un mouvement horloger non représenté, qui est disposé sous un cadran de montre, non représenté.

La boîte 1 de montre comprend également un porte-timbre 4 et au moins un premier timbre 3 du dispositif de sonnerie, qui viennent de matière directement avec la carrure 2 pour ne former qu'une seule pièce. Une des extrémités du premier timbre est reliée au porte-timbre, alors que l'autre extrémité du premier timbre est libre. Dans cette forme d'exécution, il est prévu également un second timbre 5, qui vient de matière avec le premier timbre 3, le porte-timbre 4 et la carrure 2. Une des extrémités de ce second timbre 5 est reliée au porte-timbre 4 sur un côté opposé au premier timbre 3, alors que l'autre extrémité du second timbre est libre.

Le porte-timbre 4 et le premier et le second timbres 3 et 5 sont donc réalisés dans un même matériau que la carrure 2 de la boîte de montre. Ce matériau peut être de préférence métallique, tel que de l'acier, ou un métal précieux, tel que de l'or, du platine, du palladium ou de l'argent.

La partie principale de la carrure 2 est de forme générale circulaire comme montrée sur les figures 1 à 3. Cependant, la forme générale de cette carrure peut également être rectangulaire ou d'une autre forme. Dans la partie intérieure de la carrure de forme générale circulaire, le fil métallique du premier timbre 3 et le fil métallique du second timbre 5 décrivent un seul enroulement sous la forme d'une portion de tore d'angle compris par exemple entre 180° ou moins, et 360°, de préférence chacun de l'ordre de 330 °. Le premier timbre 3 et le second timbre 5 sont disposés superposés co-axialement à l'intérieur de la carrure de forme générale circulaire entourant une partie du mouvement horloger, et de préférence de dimension équivalente. La section transversale de chaque timbre peut être circulaire, de diamètre inférieur à 1 mm, par exemple de l'ordre de 0.6 mm. Cependant, cette section transversale de chaque timbre peut aussi être de préférence rectangulaire, ce qui peut faciliter sa réalisation comme expliquée ci-après.

Chaque timbre 3 et 5 est fabriqué de manière à ne pas venir en contact l'un de l'autre lors de chocs ou de vibrations pour signaler par exemple une heure d'alarme. De plus chaque timbre 3 et 5 réalisé peut être suffisamment espacé de la surface intérieure de la carrure 2. Ceci permet d'éviter tout tintement involontaire du timbre contre la carrure notamment lors d'un choc de la boîte de montre.

Lorsque chaque timbre 3 et 5 est frappé par un marteau respectif d'un dispositif de sonnerie, il produit un son musical, qui comprend une fréquence fondamentale (premier harmonique), complétée par un ou plusieurs harmoniques ou par des partiels de fréquence supérieure à la fréquence fondamentale. Une certaine proportion de partiels lors de l'impact du ou des marteaux sur le ou les timbres est audible dans la gamme de fréquences de 1 kHz à 20 kHz. Dans cette gamme de fréquences, plus le nombre de partiels est important et plus le son généré peut être considéré comme riche. Avec un type de matériau choisi pour le timbre utilisé, il n'est possible d'augmenter cette richesse du son qu'en jouant sur la géométrie du timbre, c'est-à-dire en réalisant par exemple un timbre du type cathédrale. Ce type de timbre comprend généralement deux enroulements au lieu d'un seul enroulement autour du mouvement de la montre. Ceci peut causer un problème d'encombrement dans le boîtier de la montre, ainsi qu'une difficulté lors de sa réalisation dans la carrure 2 de la boîte 1 de montre.

Si le matériau du timbre est choisi parmi les métaux précieux, notamment en or, il est possible de produire un son de type cathédrale, avec cette fois un seul enroulement d'un fil métallique dans la boîte d'une montre et non deux enroulements. L'intensité acoustique est améliorée grâce à l'augmentation du coefficient de transmission vers des pièces de la montre, situées en aval du timbre. Avec un timbre 3 et 5 en métal précieux, la qualité du son produit par le timbre relié directement à la carrure 2 par l'intermédiaire du porte-timbre 4, peut être améliorée avec une meilleure propagation des vibrations vers des parties rayonnantes de la montre.

Le procédé de fabrication de la boîte de montre de manière à réaliser un ou plusieurs timbres reliés à un ou plusieurs porte-timbre peut être décrit maintenant. De préférence au moins un timbre 3 relié à un porte-timbre 4 peut être réalisé dans la carrure 2 de la boîte 1 de montre. Pour ce faire en fonction du type de matériau utilisé ou de la forme à obtenir, il peut être effectué tout d'abord une opération d'estampage d'une préforme de la carrure, ou une opération de moulage.

Dans le cas d'une opération d'estampage d'une préforme de carrure, la pièce formée, qui comprend le timbre 3 relié par le porte-timbre 4 à l'intérieur de la partie principale de la carrure 2, peut être obtenue en une seule étape dans une matrice d'une machine d'estampage. Toutefois, il peut être préféré que l'extrémité libre du timbre soit maintenue par au moins un pont de matière à la carrure, et que l'opération d'estampage soit suivie par un fraisage dans une machine-outil pour libérer l'extrémité dudit timbre 3 et éventuellement accorder ledit timbre.

S'il est prévu de réaliser deux timbres 3 et 5, dont une extrémité est reliée à un même porte-timbre 4, un pont de matière relie normalement les deux timbres, ainsi que les timbres avec la partie intérieure de la carrure. Dans ce cas, un fraisage ou sciage dans une machine-outil doit être effectué pour séparer les deux timbres et leur lien à la carrure. La section transversale de chaque timbre est de préférence rectangulaire suite à l'opération d'estampage.

De préférence pour la réalisation d'un ou deux timbres, il peut être opéré plusieurs opérations de fraisage ou sciage suite à l'opération initiale d'estampage. Après cette opération d'estampage, il peut être effectué un premier fraisage de la partie intérieure de la carrure 2 de la boîte de montre. Ce premier fraisage définit notamment la partie intérieure de chaque timbre 3, 5 côté mouvement tout en tenant compte également de la partie côté fond du ou des timbres de la boîte 1 de montre.

Ce premier fraisage est suivi d'un second fraisage entre la portion support 2b du cadran et la partie supérieure du ou des timbres 3, 5 côté cadran. Ce second fraisage est effectué jusqu'à la surface intérieure de la partie principale de la carrure 2, et en prévoyant déjà un fraisage pour la future extrémité libre d'un des timbres 3 par rapport au porte-timbre 4.

Un troisième fraisage ou sciage à l'aide d'une fraise scie est effectuée par la suite entre les deux timbres 3 et 5, s'il est prévu de réaliser deux timbres de chaque côté du porte-timbre 4. Finalement, un quatrième fraisage est effectué pour libérer la partie extérieure de chaque timbre de la partie intérieure de la carrure 2, ainsi que pour libérer chaque extrémité libre des timbres 3 et 5. Chaque timbre peut encore être accordé par la suite si besoin est.

Dans le cas d'une opération de moulage dans un moule en au moins deux parties, le métal à l'état fondu est introduit dans ledit moule, suivi par un refroidissement. La pièce de boîte 1, qui comprend un ou deux timbres 3 et 5 reliés par l'intermédiaire du porte-timbre 4 à l'intérieur de la carrure, peut ainsi être obtenue directement après démoulage. Chaque timbre est réalisé directement avec une extrémité libre après une seule étape de moulage. La section transversale de chaque timbre peut aussi bien être circulaire que rectangulaire par cette opération de moulage. Toutefois, une opération de fraisage peut également être effectuée par la suite pour accorder le ou les deux timbres 3 et 5.

A partir de la description qui vient d'être faite, plusieurs variantes de la boîte de montre à dispositif de sonnerie peuvent être conçues par l'homme du métier sans sortir du cadre de l'invention définie par les revendications. Le timbre et le porte-timbre peuvent venir de matière avec le fond de la boîte de montre pour former une seule pièce. Cependant dans ce cas, il doit être prévu encore un verre supplémentaire sur le fond de la boîte de montre. Il peut être prévu deux timbres de dimension différente obtenus dans la carrure ou le fond de la boîte de montre pour produire chacun un son particulier lors de la frappe d'un marteau respectif. Il peut être prévu plusieurs porte-timbre pour un ou deux timbres. La carrure ou le fond de la boîte de montre, qui comprend au moins un timbre relié à un porte-timbre, peut aussi être obtenu par une opération de frittage.

## Revendications

1. Boîte de montre (1) définissant un logement pour un mouvement horloger et un dispositif de sonnerie qui comprend un marteau pour frapper un timbre (3, 5), ladite boîte comprenant:
- une carrure (2),
- un fond,
- un verre,
- ledit timbre (3, 5) et
- un porte-timbre (4) fixé au timbre (3, 5),
**caractérisé en ce que**
ledit timbre (3, 5) et ledit porte-timbre (4) viennent de matière directement avec ladite carrure (2) ou avec ledit fond de la boîte de montre (1) pour former une seule pièce.

2. Boîte de montre (1) selon la revendication 1, **caractérisée en ce que** le matériau utilisé pour réaliser la boîte de montre avec le timbre et le porte-timbre, est de l'or ou du platine, ou un alliage de ces métaux.

3. Boîte de montre (1) selon l'une des revendications 1 et 2, **caractérisée en ce que** le timbre (3) est maintenu par une de ses extrémités au porte-timbre (4), alors que l'autre extrémité est libre, une partie dudit timbre définissant une portion de cercle d'angle compris entre 180° et 360° pour être disposé autour d'un mouvement de la montre à l'intérieur de la boîte de montre.

4. Boîte de montre (1) selon l'une des revendications 1 à 3, **caractérisée en ce que** le timbre (3) avec le porte-timbre (4) sont reliés à la partie intérieure de la carrure (2).

5. Boîte de montre (1) selon l'une des revendications 1 à 4, **caractérisée en ce que** deux timbres (3, 5) reliés à un même porte-timbre (4) viennent de matière directement avec la carrure (2) ou le fond de la boîte de montre.

6. Boîte de montre (1) selon la revendication 5, **caractérisée en ce qu'**une extrémité du premier timbre et une extrémité du second timbre sont reliés chacun sur deux côtés opposés du porte-timbre, alors que l'autre extrémité de chaque timbre est libre, et **en ce que** chaque timbre définit une portion de cercle d'angle compris entre 180° et 360° pour être disposé autour d'un mouvement de la montre à l'intérieur de la boîte de montre.

7. Boîte de montre (1) selon l'une des revendications 5 et 6, **caractérisée en ce que** les deux timbres sont disposés superposés co-axialement à l'intérieur de la carrure (2) sans contact l'un avec l'autre.

8. Procédé de fabrication d'une boîte de montre (1) à dispositif de sonnerie selon l'une des revendications précédentes, **caractérisé en ce qu'**une seule pièce est formée avec la carrure (2) ou le fond de la boîte, et au moins un timbre et un porte-timbre suite à une opération d'estampage d'une préforme ou de moulage de la pièce dans un moule.

9. Procédé de fabrication d'une boîte de montre (1) selon la revendication 8, **caractérisé en ce qu'**il comprend les étapes consistant à :
- estamper une préforme de carrure (2) pour obtenir un ou deux timbres (3, 5), dont une extrémité de chaque timbre est reliée à un porte-timbre (4), alors qu'au moins l'autre extrémité de chaque timbre est reliée par un pont de matière à l'intérieur d'une partie principale de la carrure, et
- fraiser ou scier au moins le pont de matière maintenant chaque timbre pour libérer leur extrémité.

10. Procédé de fabrication d'une boîte de montre (1) selon la revendication 9, **caractérisé en ce qu'**un fraisage subséquent est effectué pour accorder chaque timbre.

11. Procédé de fabrication d'une boîte de montre (1) selon la revendication 8, **caractérisé en ce qu'**il comprend les étapes consistant à :
a) estamper une préforme de carrure (2) avec une portion intérieure prévue pour réaliser au moins un timbre (3, 5) relié à au moins un porte-timbre (4),
b) fraiser la partie intérieure de la carrure (2) de la boîte de montre pour définir la partie intérieure du timbre (3) côté mouvement, et
c) fraiser la partie extérieure du timbre (3) pour libérer le timbre maintenu au porte-timbre (4), de la partie intérieure de la carrure (2), ainsi que pour libérer l'extrémité libre du timbre.

12. Procédé de fabrication d'une boîte de montre (1) selon la revendication 11, **caractérisé en ce qu'**il comprend également une étape d) entre les étapes b) et c), consistant à fraiser entre une portion support (2b) d'un cadran de montre et une partie supérieure du timbre (3) côté cadran, ce fraisage étant effectué jusqu'à la surface intérieure de la partie principale de la carrure (2).

13. Procédé de fabrication d'une boîte de montre (1) selon l'une des revendications 11 et 12, pour lequel deux timbres (3, 5) sont réalisés, **caractérisé en ce qu'**entre l'étape d) et l'étape c) ou entre l'étape b) et l'étape c), Il est effectué un fraisage ou sciage entre les deux timbres (3, 5) de chaque côté d'un porte-timbre (4), et **en ce qu'**à l'étape c), il est effectué un fraisage pour libérer la partie extérieure de chaque timbre de la partie intérieure de la carrure (2), ainsi que pour libérer chaque extrémités libre des timbres (3, 5).

## Claims

1. Watch case (1) defining a housing for a watch movement and a striking work device, which includes a hammer for striking a gong (3, 5), said watch case including:
- a middle part (2),
- a back cover,
- a glass,
- said gong (3, 5) and
- a gong-carrier (4) secured to the gong (3, 5),
**characterized in that**
said gong (3, 5) and said gong-carrier (4) are directly integral with said middle part (2) or said back cover of the watch case (1) to form a single piece.

2. Watch case (1) according to claim 1, **characterized in that** the material used to make the watch case with the gong and the gong-carrier, is gold or platinum or an alloy of these metals.

3. Watch case (1) according to any one of claims 1 and 2, **characterized in that** the gong (3) is held by one of its ends to the gong-carrier (4), whereas the other end is free, one part of said gong defining one circular portion with an angle comprised between 180° and 360° to be placed around a watch movement inside the watch case.

4. Watch case (1) according to any one of claims 1 to 3, **characterized in that** the gong (3) with the gong-carrier (4) are linked to the interior part of the middle part (2).

5. Watch case (1) according to any one of claims 1 to 4, **characterized in that** two gongs (3, 5) linked to a same gong-carrier (4) are directly integral with the middle part (2) or the back cover of the watch case.

6. Watch case (1) according to claim 5, **characterized in that** one end of the first gong and one end of the second gong are linked each to two reverse sides of the gong-carrier, whereas the other end of each gong is free, and **in that** each gong defines one circular portion with an angle comprised between 180° and 360° to be placed around a watch movement inside the watch case.

7. Watch case (1) according to any one of claims 5 and 6, **characterized in that** the two gongs are placed coaxially superposed inside the middle part (2) without contact to each other.

8. Manufacturing method of a watch case (1) having a striking work device according to any one of the preceding claims, **characterized in that** a single piece is formed with the middle part (2) or the back cover of the watch case, and at least one gong and one gong-carrier following a stamping operation of a perform or a molding of the piece in a mould.

9. Manufacturing method of a watch case (1) according to claim 8, **characterized in that** it includes the steps consisting in:
- stamping a perform of the middle part (2) to obtain one or two gongs (3, 5), whose one end of each gong is linked to a gong-carrier (4), whereas at least the other end of each gong is linked by a material bridge inside one main part of the middle part, and
- milling or sawing at least the material bridge holding each gong to release their end.

10. Manufacturing method of a watch case (1) according to claim 9, **characterized in that** a subsequent milling is performed to tune each gong.

11. Manufacturing method of a watch case (1) according to claim 8, **characterized in that** it includes the steps consisting in:
a) stamping a perform of the middle part (2) with one interior portion provided to make at least one gong (3, 5) linked to at least one gong-carrier (4),
b) milling the interior part of the middle part (2) of the watch case to define the interior part of the gong (3) on the side of the movement, and
c) milling the exterior part of the gong (3) to release the gong held to the gong-carrier (4), from the interior part of the middle part (2), and to release the free end of the gong.

12. Manufacturing method of a watch case (1) according to claim 11, **characterized in that** it includes also one step d) between the steps b) and c), consisting in milling between one support portion (2b) for a watch dial and one top part of the gong (3) on the side of the dial, said milling being performed until the interior surface of the main part of the middle part (2).

13. Manufacturing method of a watch case (1) according to any one of claims 11 and 12, wherein two gongs (3, 5) are made, **characterized in that** between the step d) and the step c) or between the step b) and the step c), it is performed a milling or sawing between the two gongs (3, 5) on each side of a gong-carrier (4), and **in that** at the step c), it is performed a milling to release the main part of each gong of the interior part of the middle part (2), and to release each free end of the gongs (3, 5).

## Patentansprüche

1. Uhrengehäuse (1), das einen Aufnahmeraum für ein Uhrwerk und eine Läutvorrichtung, die einen Hammer zum Schlagen auf eine Tonfeder (3, 5) umfasst, definiert, wobei das Gehäuse umfasst:
- ein Gehäusemittelteil (2),
- einen Boden,
- ein Glas,
- die Tonfeder (3, 5) und
- einen an der Tonfeder (3, 5) befestigten Tonfederträger (4),
**dadurch gekennzeichnet, dass**
die Tonfeder (3, 5) und der Tonfederträger (4) direkt einteilig mit dem Gehäusemittelteil (2) oder mit dem Boden des Uhrengehäuses (1) ausgebildet sind, um ein einziges Teil zu bilden.

2. Uhrengehäuse (1) nach Anspruch 1, **dadurch gekennzeichnet, dass** das Material, das verwendet wird, um das Uhrengehäuse mit der Tonfeder und dem Tonfederträger zu verwirklichen, Gold oder Platin oder eine Legierung aus diesen Metallen ist.

3. Uhrengehäuse (1) nach einem der Ansprüche 1 und 2, **dadurch gekennzeichnet, dass** die Tonfeder (3) an einem ihrer Enden an dem Tonfederträger (4) gehalten wird, während das andere Ende frei ist, wobei ein Teil der Tonfeder einen Kreisabschnitt über einen Winkel im Bereich von 180° bis 360° definiert, um um ein Werk der Uhr in dem Uhrengehäuse angeordnet zu werden.

4. Uhrengehäuse (1) nach einem der Ansprüche 1 bis 3, **dadurch gekennzeichnet, dass** die Tonfeder (3) zusammen mit dem Tonfederträger (4) mit dem Innenteil des Gehäusemittelteils (2) verbunden sind.

5. Uhrengehäuse (1) nach einem der Ansprüche 1 bis 4, **dadurch gekennzeichnet, dass** zwei Tonfedern (3, 5), die mit demselben Tonfederträger (4) verbunden sind, direkt einteilig mit dem Gehäusemittelteil (2) oder mit dem Boden des Uhrengehäuses ausgebildet sind.

6. Uhrengehäuse (1) nach Anspruch 5, **dadurch gekennzeichnet, dass** ein Ende der ersten Tonfeder und ein Ende der zweiten Tonfeder jeweils mit zwei gegenüberliegenden Seiten des Tonfederträgers verbunden sind, während das andere Ende jeder Tonfeder frei ist, und dass jede Tonfeder einen Kreisabschnitt über einen Winkel im Bereich von 180° bis 360° definiert, um um ein Werk der Uhr in dem Uhrengehäuse angeordnet zu werden.

7. Uhrengehäuse (1) nach einem der Ansprüche 5 und 6, **dadurch gekennzeichnet, dass** die zwei Tonfedern innerhalb des Gehäusemittelteils (2) koaxial übereinander ohne gegenseitigen Kontakt angeordnet sind.

8. Verfahren für die Herstellung eines Uhrengehäuses (1) mit Läutvorrichtung nach einem der vorhergehenden Ansprüche, **dadurch gekennzeichnet, dass** ein einzelnes Teil mit dem Gehäusemittelteil (2) oder mit dem Boden des Gehäuses gebildet wird und wenigstens eine Tonfeder sowie ein Tonfederträger nach einem Vorgang des Schmiedens eines Vorformlings oder des Formens des Teils in einer Form gebildet wird.

9. Verfahren für die Herstellung eines Uhrengehäuses (1) nach Anspruch 8, **dadurch gekennzeichnet, dass** es die Schritte umfasst, die darin bestehen:
- einen Vorformling des Gehäusemittelteils (2) zu schmieden, um eine oder zwei Tonfedern (3, 5) zu erhalten, wobei ein Ende jeder Tonfeder mit einem Tonfederträger (4) verbunden ist, während wenigstens das andere Ende jeder Tonfeder über eine Materialbrücke innerhalb eines Hauptabschnitts des Gehäusemittelteils verbunden ist, und
- wenigstens die Materialbrücke, die jede Tonfeder hält, zu fräsen oder zu sägen, um ihr Ende freizugeben.

10. Verfahren für die Herstellung eines Uhrengehäuses (1) nach Anspruch 9, **dadurch gekennzeichnet, dass** ein anschließendes Fräsen ausgeführt wird, um jede Tonfeder zu stimmen.

11. Verfahren für die Herstellung eines Uhrengehäuses (1) nach Anspruch 8, **dadurch gekennzeichnet, dass** es die Schritte umfasst, die darin bestehen:
a) einen Vorformling des Gehäusemittelteils (2) mit einem inneren Abschnitt, der vorgesehen ist, um wenigstens eine mit wenigstens einem Tonfederträger (4) verbundene Tonfeder (3, 5) herzustellen, zu schmieden,
b) den inneren Teil des Gehäusemittelteils (2) des Uhrengehäuses zu fräsen, um den inneren Teil der Tonfeder (3) auf Seiten des Werks zu definieren, und
c) den äußeren Teil der Tonfeder (3) zu fräsen, um die am Tonfederträger (4) gehaltene Tonfeder von dem inneren Teil des Gehäusemittelteils (2) zu befreien sowie das freie Ende der Tonfeder freizugeben.

12. Verfahren für die Herstellung eines Uhrengehäuses (1) nach Anspruch 11, **dadurch gekennzeichnet, dass** es außerdem zwischen dem Schritt b) und dem Schritt c) einen Schritt d) umfasst, der darin besteht, zwischen einem Trägerabschnitt (2b) einer Uhrenwelle und einem oberen Teil der Tonfeder (3) auf Seiten der Uhrenwelle zu fräsen, wobei dieses Fräsen bis zur inneren Oberfläche des Hauptabschnitts des Gehäusemittelteils (2) ausgeführt wird.

13. Verfahren für die Herstellung eines Uhrengehäuses (1) nach einem der Ansprüche 11 und 12, wobei zwei Tonfedern (3, 5) verwirklicht werden, **dadurch gekennzeichnet, dass** zwischen dem Schritt d) und dem Schritt c) oder zwischen dem Schritt b) und dem Schritt c) ein Fräsen oder Sägen zwischen den zwei Tonfedern (3, 5) auf jeder Seite eines Tonfederträgers (4) ausgeführt wird und dass im Schritt c) ein Fräsen ausgeführt wird, um den äußeren Teil jeder Tonfeder des inneren Abschnitts des Gehäusemittelteils (2) freizugeben und um jedes freie Ende der Tonfedern (3, 5) freizugeben.
